# EUROPÄISCHE PATENTSCHRIFT

(11) **EP 0 479 263 B1**
(45) Veröffentlichungstag und Bekanntmachung des Hinweises auf die Patenterteilung: **18.01.1995**
(21) Anmeldenummer: 91116805.2
(22) Anmeldetag: 01.10.1991
(51) Int. Cl.: E04G 11/04

(54) **Raumschalung zum Erstellen eines zumindest eingeschossigen Gebäudes**
Forms for rooms as a whole, for making constructions with at least one level
Coffrage tri-dimensionel pour la réalisation de bâtiments avec au moins un étage

(30) Priorität: 04.10.1990 DE 4031406
(43) Veröffentlichungstag der Anmeldung: 08.04.1992
(73) Patentinhaber: Schumann, Klaus, F-06250 Mougins (FR)
(72) Erfinder: Schumann, Klaus, F-06250 Mougins (FR)
(74) Vertreter: Grünecker, Kinkeldey, Stockmair & Schwanhäusser Anwaltssozietät

(56) Entgegenhaltungen:
- WO-A-85/00846
- FR-A- 1 489 329
- FR-A- 2 416 320
- US-A- 2 324 554

## Beschreibung

Die Erfindung bezieht sich auf eine Raumschaluung zum Erstellen eines zumindest eingeschossigen Gebäudes, mit zumindest um die Dicke der späteren Geschoßdecke höheren Außenschalungselementen für die Außenwände und einer im Inneren eines durch die Außenschalungselemente gebildeten Raum anzuordnenden, aufblasbaren Ballonhülle, deren Höhe im aufgeblasenen Zustand im wesentlichen der Raumhöhe entspricht.

Aus der US-A-23 24 554 ist bereits ein Verfahren bekannt, bei dem unter Verwendung einer aufblasbaren Ballonhülle Schalungselemente in Position gehalten werden. Ferner ist aus der FR-A-24 16 320 bereits bekannt, ein mehrgeschossiges Haus mit übereinander angeordneten Raumschalungen in einem Zuge monolithisch aus Beton herzustellen. Beide Verfahren sind verhältnismäßig aufwendig, da geeignete Maßnahmen getroffen werden müssen, um zu verhindern, daß die Raumschalungen aufschwimmen.

Es ist Aufgabe der vorliegenden Erfindung, eine Raumschalung zur Verfügung zu stellen, mit der die monolithische Herstellung der Wände und der Decke eines zumindest eingeschossigen Gebäudes auf besonders einfache Weise möglich ist.

Diese Aufgabe wird erfindungsgemäß dadurch gelöst, daß mit Abstand zu den Außenschalungselementen anzuordnende Innenschalungselemente vorgesehen sind, deren Höhe geringer ist als die der aufgeblasenen Ballonhülle, daß im Bereich der Oberkante der Innenschalungselemente eine horizontal verlaufende Nut ausgebildet ist, und daß die Ballonhülle mit einem umlaufenden, wulstförmigen, aufblasbaren Halteschlauch ausgebildet ist, dessen Querschnitt dem der Nut der Innenschalungselemente angepaßt ist, wobei bei zusammengebauter Raumschalung der Halteschlauch in die Nut der Innenschalungselemente eingelegt ist, damit die Ballonhülle den durch die Innenschalungselemente umstellten Raum haubenartig und abgedichtet abdeckt.

Durch diese Kombination von Innenschalungselementen mit der Ballonhülle ist eine Raumschalung geschaffen, die sich beim Ausgießen der Hohlräume mit Beton sehr unkritisch verhält. Die Innenschalungselemente können am Fundament des Gebäudes verankert sein, wodurch indirekt auch die Ballonhülle gehalten ist. Zwar ist es auch bei diesen Raumschalungen vorteilhaft, wenn die Ballonhülle mit einer verhältnismäßig schweren Flüssigkeit befüllt wird; für das Arbeitsergebnis ist es jedoch nicht besonders kritisch, wenn der Flüssigkeitsspiegel in der Ballonhülle der Füllhöhe des Betons nicht genau angepaßt ist. Durch die Kombination von Innenschalungselementen und Ballonhülle lassen sich Räume herstellen, die glatte Wände, aber eine gewölbte Decke aufweisen. Eine solche Deckenwölbung ist bei vielen hochwertigeren Bauten erwünscht und mußte früher durch nachträgliches Aufbringen von Stuckgips erreicht werden. Der in die Nut der Schalungselemente einlegbare Halteschlauch kann einfach wieder entfernt werden, indem der Druck in dem Halteschlauch vermindert wird. Das Aufblasen des Halteschlauchs bewirkt außerdem eine wirksame Abdichtung zwischen Ballon und Innenschalung, die das Eindringen von Beton zwischen Schalung und Ballon verhindert.

Obgleich man die Schalungselemente an ihrer Unterkante auch mit einer Dichtung versehen kann, wird man bevorzugterweise an den Ballons einen zweiten, umlaufenden, wulstförmigen Halteschlauch und an den Schalungselementen in deren unteren Bereich eine weitere horizontale Nut vorsehen, in welcher der Halteschlauch in ähnlicher Weise wie der obere Halteschlauch eingesetzt und mit Druck beaufschlagt wird. Die Befestigung der Ballonhülle an der oberen Kante und am unteren Bereich der Schalungselemente hat den Vorteil, daß die Ballonhülle bereits vor dem Aufpumpen fixiert und ausreichend genau ausgerichtet ist, so daß sich während des Aufblasens des Ballons keine größeren Verschiebungen mehr ergeben.

In besonders bevorzugter Weise sind die Nuten in den Schalungselementen mit Hinterschneidungen versehen, die von den Halteschläuchen in deren eingesetztem und aufgepumptem Zustand hintergriffen werden. Auf diese Weise werden die Halteschläuche nicht nur sicher in den Nuten gehalten; es wird auch eine Art Labyrinth-Dichtung gebildet, die das Eindringen von Beton zwischen die Ballonhüle und die Schalungselemente verhindert.

Ferner wird bevorzugt, wenn die Schalungselemente an ihrem unteren Ende einen L-förmigen, abgewinkelten Befestigungsflansch mit Schraublöchern zur Schraubbefestigung am Fundament aufweisen. Dies erleichtert die Montage der Schalungselemente beträchtlich, insbesondere wenn man bedenkt, daß relativ viele kleine Schalungselemente verwendet werden müssen, da die Schalungselemente nach Fertigstellung des Gebäudes nur noch durch Fenster- bzw. Türöffnungen entfernt werden können.

Ein mehrgeschossiges Haus läßt sich auf einfache Weise herstellen, wenn die Außenschalungselemente doppelte Geschoßhöhe aufweisen und wenn an den Außenschalungselementen mit Abstand oberhalb der Ballonhüllen der unteren Raumschalungen obere, mit einem Boden versehene Raumschalungen für das darüberliegende Stockwerk derart anbringbar sind, daß die Schalungszwischenräume bis etwa zur Oberkante der Außenschalungselemente mit Beton ausgießbar sind. Dabei können die oberen Raumschalungen aus oben offenen kubusbzw. quaderförmigen Wannen bestehen, die an ihrem Rand abgekröpfte Befestigungsflansche aufweisen, so daß die einzelnen Raumschalungen fest miteinander und mit den Außenschalungen verschraubt werden können. Diese oberen Raumschalungen können, um dem hydrostatischen Druck des Betons entgegenzuwirken, mit Wasser beschwert werden, das gleichzeitig mit dem Beton eingefüllt wird.

Schließlich betrifft die Erfindung auch noch eine Raumschalung mit Abstandshaltern zum Auseinanderhalten der einzelnen Schalungswände, z.B. zweier benachbarter Raumschalungen oder einer Raumschalung und einer Außenschalung. Diese Abstandshalter zeichnen sich dadurch aus, daß sie als zwischen die Schalungselemente einhängbare Betonelemente, insbesondere Betonkugeln ausgebildet sind, die beim Ausgießen der Schalungen mit Beton in die Wände integriert werden.

Im folgenden wird eine Ausführungsbeispiel der Erfindung anhand einer Zeichnung näher erläutert. Es zeigen:
- **Fig. 1**: in einer schematischen Darstellung im Querschnitt ein fertig eingeschaltes Gebäude,
- **Fig. 2**: in einer vergrößerten Ansicht das Detail II aus Fig. 1, und
- **Fig. 3**: in einer weiter vergrößerten Ansicht das Detail III aus Fig. 2.

Zunächst werden die einzelnen Schalungselemente beschrieben, wonach dann das Verfahren zum Errichten des Gebäudes näher erläutert wird.

Zum Errichten des unteren Stockwerkes werden Außenschalungselemente 1 verwendet, im Prinzip herkömmliche Schaltafeln, deren Höhe H der unteren Geschoßhöhe, zuzüglich der Stärke der Geschoßhöhe entspricht. Es ist jedoch auch möglich, Außenschalungselemente zu verwenden, deren Höhe H' gleich ein Mehrfaches der Geschoßhöhe h entspricht.
Diese Außenschalungselemente 1 dienen dazu, die Außenwände 2 von außen einzuschalen. Für die Räume des unteren Geschosses werden Raumschalungen 3 verwendet, die aus tafelförmigen Schalungselementen 4 und jeweils einer Ballonhülle 5 bestehen. Die Höhe der Schalungselemente 4 muß nicht der Geschoßhöhe h entsprechen; sie kann niedriger sein. Man wird sie in der Regel danach auswählen, welche Art Zimmerwände gewünscht ist, da die Zimmerwände nur bis zur Höhe der Schalungselemente 4 senkrecht verlaufen.

Alle bislang beschriebenen Schalungselemente 1 und 3 weisen an ihrem unteren Ende einen L-förmig abstehenden Befestigungsflansch 6 auf, in dem Befestigungslöcher zum Durchführen von Befestigungsschrauben 7 vorgesehen sind. Die Befestigungsschrauben 7 können in Verankerungsdübel 8 eingeschraubt werden, die in der Fundamentplatte 9 eingelassen sind.

In einer zur vorliegenden Patentanmeldung parallelen Anmeldung EP-A-0 480 295 desselben Anmelders, die an demselben Tag eingereicht worden ist, ist ein Verfahren beschrieben, wie die Dübel mittels einer Schablone in die noch weiche Fundamentplatte eingesetzt werden können. Auf diese Anmeldung wird zum Zwecke der Offenbarung Bezug genommen.

Die Ballonhüllen können aus einem flexiblen Material wie Gummi oder Kunststoff bestehen, wobei vorzugsweise eine Gewebeeinlage vorgesehen ist, so daß die Ballonhülle zwar flexibel, aber nur in geringem Ausmaß dehnbar ist.

Wie besonders gut aus Fig. 2 ersichtlich ist, sind an der Ballonhülle 5 ein oberer und ein unterer umlaufender, wulstförmiger Halteschlauch 10 und 11 ausgebildet. Die Halteschläuche 10 und 11 stehen zur Außenseite der Ballonhülle ab und passen in auf der Innenseite der Schalungselmente 4, an deren oberen Rand bzw. im unteren Bereich ausgebildete Nuten 12 und 13 hinein. Die Nuten 12 und 13 weisen an ihrem Rand Hinterschneidungen 14 auf, die von den Halteschläuchen 10 und 11 hintergreifen werden, sobald die Halteschläuche 12 und 13 in die Nuten eingesetzt und aufgepumpt worden sind (vgl. Fig. 3).

Die Halteschläuche 10 sind zum Zwecke des Aufpumpens mit einem hier nicht näher dargestellten Gebläse bzw. einem Kompressor verbunden. Die Zuführleitungen können durch hier ebenfalls nicht näher dargestellte Fenster- bzw. Türöffnungen gelegt werden. In gleicher Weise sind auch die Ballonhüllen 5 mit Zuleitungen zu einem Gebläse bzw. einem Kompressor verbunden.

Die oberen Raumschalungen 15 bestehen aus oben offenen quaderförmigen Kästen, die mit einem Boden versehen sind. Diese oberen Raumschalungen sind zweckmäßigerweise als ein einen Boden aufweisender Körper ausgebildet sind, so daß sie auf der Baustelle nicht aus einzelnen Teilen zusammengesetzt werden müssen. Am oberen Rand der Raumschalungen weisen diese abgekröpfte vertikale Befestigungsflansche 16 auf, mit denen die Raumschalungen 15 untereineinander und mit den Außenschalungselementen 1 verschraubt werden können. Um nach dem Ausgießen der Wände die oberen Raumschalungen 15 leichter entfernen zu können, können diese nach unten leicht konisch zulaufen, so daß sie nach Erstellung des Gebäudes einfach nach oben herausgezogen werden können.

Um die Schalungselemente 1, 4 und auch die Raumschalungen 15 untereinander und zur Außenschalung auf Abstand zu halten, sind ferner Abstandshalter 17 in Form von Betonkugeln 18 vorgesehen, die zwischen die Schalungselemente eingehängt werden können, wie nachher noch beschrieben wird.

Im folgenden wird nun beschrieben, wie ein Gebäude mit Hilfe der oben beschriebenen Schalungselemente errichtet wird.

Zunächst wird die Fundamentplatte 9 errichtet, wobei zugleich die für die Anbringung der Schalungselemente vorgesehenen Verankerungsdübel 8 eingelassen werden. Dann werden die Schalungselemente 4 an den vorgesehenen Verankerungsdübeln festgeschraubt, so daß im unteren Geschoßbereich die Räume von den Schalungselementen 4 umstellt sind. Dann werden die Ballonhüllen 5 in den durch die Schalungselemente 4 umstellten Räumen angebracht, indem man die Hüllen mit ihrem oberen Halteschlauch zunächst in die obere Nut 12 der Schalungselemente 4 und dann mit dem unteren Halteschlauch 11 in die untere Nut 13 einlegt. Dann werden die Halteschläuche 10 und 11 über einen Kompressor mit Druckluft beaufschlagt, so daß die Ballonhülle formschlüssig in den Nuten 12 und 13 gehalten ist. Anschließend werden die Außenschalungselmente in gleicher Weise mit der Fundamentplatte verschraubt. Nun kann für die Geschoßdecken noch eine horizontale Eisenbewehrung 19 eingelegt werden. Gegebenenfalls müssen für die Außenschalungselemente 1 auch noch horizontale Spannstäbe 20 eingezogen werden. In gleicher Weise ist es auch möglich, Vertikaleisen 21 zwischen den Schalungselementen 4 bzw. 4 und 1 vorzusehen, die die Eisenbewehrung 9 von unten abstützen (vgl. Fig. 2). An die horizontalen Spannstäbe 20 werden dann die Betonkugeln 18 gehängt, so daß sie zwischen die Schalungselemente 4 bzw. 4 und 1 reichen.

Dann werden an den Außenschalungselementen 1 die oberen Raumschalungen 15 mit ihrem Befestigungsflansch mittels Schrauben 22 angeschraubt, wobei zwischen den Raumschalungen 15 und den Außenschalungselementen 1 an den Schrauben 22 weitere Betonkugeln 18 angehängt werden können, die die Raumschalungen 15 in ihrem unteren Bereich auf Abstand halten.

Wenn die Verschalung so weit errichtet ist, werden die Ballonhüllen 5 der unteren Verschalungen mittels eines Gebläses oder eines Kompressors aufgepumpt ist, bis sie die aus Fig. 1 ersichtliche Form aufweisen. Dann werden die Zwischenräume zwischen den Schalungselementen 4 bzw. 4 und 1 mit Beton ausgefüllt. Sobald der Betonspiegel oberhalb der Ballonhüllen 5 und im Bereich des Bodens der oberen Raumschalungen 15 angekommen ist, beginnt man, die oberen Raumschalungen 15 mit Wasser 23 zu befüllen, um die Belastung der Schraubverbindungen 22 zu verringern bzw. ein Aufschwimmen der oberen Raumschalungen 15 zu vermeiden. Wenn die Verschalung bis unterhalb der Befestigungsflansche 16 der oberen Raumschalungen 15 gefüllt ist, läßt man den Beton aushärten. Anschließend können die oberen Raumschalungen 15 nach Lösen der Schraubverbindungen 22 nach oben, z.B. mittels eines Krans, herausgehoben werden, wobei man vorher das Wasser 23 abpumpen würde. Die Außenschalungselemente 21 können ebenfalls nach Lösen der Befestigungsschrauben 7 einfach nach außen abgenommen werden.

Zum Entfernen der Raumschalungen 3 muß zunächst die Luft aus den Ballonhüllen 5 und aus den Halteschläuchen 10 und 11 abgelassen werden. Die Ballonhülle 5 kollabiert dann, wonach die Halteschläuche 10 und 11 aus den Nuten 12 und 13 herausgezogen werden können. Die kollabierte Ballonhülle 5 kann dann durch Fenster- bzw. Türöffnungen nach außen geschafft werden. Nach Lösen der Befestigungsschrauben 7 können auch die Schalungselemente 4 einzeln durch die Tür- bzw. Fensteröffnung entfernt werden.

Nun muß lediglich noch ein Dachstuhl auf das obere Stockwerk aufgesetzt werden, wonach dann das Haus im Rohbau fertig ist.

Nachzutragen bleibt noch, daß man unter den Befestigungsflanschen 6 der Schalungselemente 4 bzw. 1 noch Dichtstreifen 24 anbringen kann, falls die Oberfläche der Fundamentplatte so rauh ist, daß ein Eindringen von Beton zu befürchten wäre.

Obgleich das Verfahren so beschrieben wurde, daß der Beton in einem Zug in die Schalung eingebracht wird, wäre es auch denkbar, daß man die Schalung sukzessive mit Beton verfüllt, wobei man zur Verminderung des statischen Druckes den Beton in den unteren Bereichen bereits abbinden läßt, bevor weiter aufgefüllt wird.

Ferner ist es auch möglich, an den Betonkugeln 18 Kerben 25 anzubringen, in welche z.B. Versorgungsleitungen eingelegt werden können, bevor die Schalungen mit Beton ausgegossen werden. Auf diese Weise werden die Versorgungsleitungen stets im nötigen Abstand zu den Wandoberflächen gehalten.

## Patentansprüche

1. Raumschalung zum Erstellen eines zumindest eingeschossigen Gebäudes, mit zumindest um die Dicke der späteren Geschoßdecke höheren Außenschalungselementen (1) für die Außenwände und einer im Inneren eines durch die Außenschalungselemente (1) gebildeten Raums anzuordnenden, aufblasbaren Ballonhülle (5), deren Höhe im aufgeblasenen Zustand im wesentlichen der Raumhöhe des Geschosses entspricht, **dadurch gekennzeichnet**, daß mit Abstand zu den Außenschalungselementen (1) anzuordnende Innenschalungselemente (4) vorgesehen sind, deren Höhe geringer ist als die der aufgeblasenen Ballonhülle (5), daß im Bereich der Oberkante der Innenschalungselemente (4) eine horizontal verlaufende Nut (12) ausgebildet ist, und daß die Ballonhülle (5) mit einem umlaufenden, wulstförmigen, aufblasbaren Halteschlauch (10) ausgebildet ist, dessen Querschnitt dem der Nut (12) der Innenschalungselemente (4) angepaßt ist, wobei bei zusammengebauter Raumschalung der Halteschlauch (10) in die Nut (12) der Innenschalungselemente (4) eingelegt ist, damit die Ballonhülle (5) den durch die Innenschalungselemente (4) umstellten Raum haubenartig und abgedichtet abdeckt.

2. Raumschalung nach Anspruch 1, **dadurch gekennzeichnet**, daß an der Ballonhülle ein zweiter, umlaufender, wulstförmiger und aufblasbarer Halteschlauch (11) vorgesehen ist, und daß an den Schalungselementen in deren unterem Bereich eine weitere horizontale Nut (13) zum Einsetzen des zweiten Halteschlauchs (11) vorgesehen ist.

3. Raumschalung nach Anspruch 1 oder 2, **dadurch gekennzeichnet,** daß die Nut (12, 13) Hinterschneidungen (14) aufweist, die der Halteschlauch (10, 11) im aufgepumpten und in die Nut eingesetzten Zustand hintergreift.

4. Raumschalung nach einem der Ansprüche 1 bis 3, **dadurch gekennzeichnet**, daß die Schalungselemente (4, 1) an ihrem unteren Ende einen L-förmig abgewinkelten Befestigungsflansch (6) mit Schraublöchern zur Schraubbefestigung am Fundament (9) aufweisen.

5. Raumschalung nach einem der Ansprüche 1 bis 4, **dadurch gekennzeichnet**, daß die Außenschalungselemente (1) doppelte Geschoßhöhe (H') aufweisen, und daß oberhalb der aufgeblasenen Ballonhülle (5) eine Raumschalung (15) für das darüberliegende Stockwerk derart anbringbar ist, daß die Schalungszwischenräume bis etwa zur Oberkante der Außenschalungselemente mit Beton ausgießbar sind.

6. Raumschalung nach einem der Ansprüche 1 bis 5, **dadurch gekennzeichnet**, daß zwischen benachbarten Schalungswänden einhängbare Abstandshalter (17) vorgesehen sind, die aus Betonelementen, insbesondere Betonkugeln (18), bestehen.

## Claims

1. Three-dimensional shuttering for erecting an at least single-storey building, having exterior shuttering elements (1) which are higher at least by the thickness of the subsequent intermediate floor and are intended for the exterior walls, and having an inflatable balloon envelope (5) which is to be arranged in the interior of a room formed by the exterior shuttering elements (1) and the height of which, in the inflated state, corresponds essentially to the room height of the storey, characterized in that provision is made for interior shuttering elements (4) which are to be arranged at a distance from the exterior shuttering elements (1) and the height of which is smaller than that of the inflated balloon envelope (5), in that a horizontally running groove (12) is configured in the region of the upper edge of the interior shuttering elements (4), and in that the balloon envelope (5) is configured with an encircling, inflatable retaining hose (10) which is in the form of beads and the cross-section of which is adapted to that of the groove (12) of the interior shuttering elements (4), said retaining hose (10) being inserted, when the three-dimensional shuttering is fitted together, into the groove (12) of the interior shuttering elements (4) in order that the balloon envelope (5) covers the room, enclosed by the interior shuttering elements (4), in a shroud-like and sealed manner.

2. Three-dimensional shuttering according to Claim 1, characterized in that a second, encircling and inflatable retaining hose (11) in the form of beads is provided on the balloon envelope, and in that a further horizontal groove (13) for the introduction of the second retaining hose (11) is provided on the shuttering elements, in the lower region thereof.

3. Three-dimensional shuttering according to Claim 1 or 2, characterized in that the groove (12, 13) exhibits undercuts (14) which the retaining hose (10, 11), when it is pumped up and introduced into the groove, engages behind.

4. Three-dimensional shuttering according to one of Claims 1 to 3, characterized in that the shuttering elements (4, 1) exhibit, at their lower end, a fastening flange (6) which is angled-off in the form of an L and has screw holes for the screw fastening on the foundation (9).

5. Three-dimensional shuttering according to one of Claims 1 to 4, characterized in that the exterior shuttering elements (1) are double the storey height (H'), and in that, above the inflated balloon envelope (5), a three-dimensional shuttering (15) for the storey above may be fitted such that the shuttering interspaces can be cast with concrete as far as approximately the upper edge of the exterior shuttering elements.

6. Three-dimensional shuttering according to one of Claims 1 to 5, characterized in that provision is made for spacers (17) which can be suspended between adjacent shuttering walls and comprise concrete elements, in particular concrete spheres (18).

## Revendications

1. Coffrage tridimensionnel pour la réalisation d'un bâtiment comportant au moins un étage, avec au moins jusqu'à l'épaisseur du plafond ultérieur des éléments de coffrage externe (1) plus élevés pour les murs extérieurs, et une enveloppe de ballon gonflable (5) destinée à être disposée à l'intérieur d'un espace formé par les éléments de coffrage externe, dont la hauteur à l'état gonflé correspond essentiellement à la hauteur de l'étage, **caractérisé en ce que** des éléments de coffrage interne (4), dont la hauteur est inférieure à celle de l'enveloppe de ballon (5) gonflée, sont prévus à distance des éléments de coffrage externe (1), en ce qu'une rainure (12) s'étendant horizontalement est présente au niveau du bord supérieur des éléments de coffrage interne (4), et en ce que l'enveloppe de ballon (5) présente un tuyau de maintien (10) périphérique en forme de boudin, gonflable, dont le diamètre est adapté à celui de la rainure (12) des éléments de coffrage interne (4), dans lequel, lorsque le coffrage tridimensionnel est monté, le tuyau de maintien (10) est introduit dans la rainure (12) des éléments de coffrage interne (4) pour que l'enveloppe de ballon (5) couvre comme une chape et de manière étanche l'espace formé par les éléments de coffrage interne (4).

2. Coffrage tridimensionnel selon la revendication 1, **caractérisé en ce qu'**un second tuyau de maintien (11) périphérique, en forme de boudin et gonflable, est prévu sur l'enveloppe de ballon et en ce que une rainure horizontale supplémentaire (13) est prévue sur les éléments de coffrage, à leur niveau inférieur, pour l'introduction du second tuyau de maintien (11).

3. Coffrage tridimensionnel selon la revendication 1 ou 2, **caractérisé en ce que** la rainure (12,13) présente des contre-dépouilles (14), qui retiennent le tuyau de maintien (10,11) lorsqu'il est à l'état gonflé et introduit dans la rainure.

4. Coffrage tridimensionnel selon l'une des revendications 1 à 3, **caractérisé en ce que** les éléments de coffrage (4,1) présentent à leur extrémité inférieure une collerette de fixation (6) coudée en forme de L et comportant des trous de vis pour la fixation par vissage sur la fondation (9).

5. Coffrage tridimensionnel selon l'une des revendications 1 à 4, **caractérisé en ce que** les éléments de coffrage externe (1) présentent une hauteur d'étage (H') double, et en ce qu'un coffrage tridimensionnel (15) pour l'étage supérieur peut être ajouté au-dessus de l'enveloppe de ballon (5) gonflée de manière que les espaces intermédiaires du coffrage peuvent être remplis avec du béton jusqu'au bord supérieur environ des éléments de coffrage externe.

6. Coffrage tridimensionnel selon l'une des revendications 1 à 5, **caractérisé en ce que** des écarteurs accrochables (17) sont prévus entre des murs de coffrage adjacents, ces écarteurs étant constitués d'éléments en béton et en particulier de boules de béton (18).
